# EUROPÄISCHE PATENTSCHRIFT

(11) **EP 0 999 142 B1**
(45) Veröffentlichungstag und Bekanntmachung des Hinweises auf die Patenterteilung: **29.01.2003**
(21) Anmeldenummer: 99120238.3
(22) Anmeldetag: 11.10.1999
(51) Int. Cl.: B65B 69/00

(54) **Verfahren und Vorrichtung zum Entleeren von mit Feststoffen gefüllten Fässern**
Method and apparatus for emptying drums,filled with solid material
Procédé et appareil pour vider des tonneaux remplis avec des matières solides

(30) Priorität: 30.10.1998 CH 219998
(43) Veröffentlichungstag der Anmeldung: 10.05.2000
(73) Patentinhaber: Von Roll Umwelttechnik AG, 8005 Zürich (CH)
(72) Erfinder: Straub, Peter C., 8143 Stallikon (CH); Heinrich, Willi, East Liverpool, Ohio 43920 (US)
(74) Vertreter: Patentanwälte Schaad, Balass, Menzl & Partner AG

(56) Entgegenhaltungen:
- GB-A- 2 082 540
- GB-A- 2 099 928
- US-A- 4 217 072
- US-A- 4 735 368

## Beschreibung

Die Erfindung betrifft ein Verfahren zum Entleeren von mit Feststoffen gefüllten Fässern gemäss Oberbegriff des Anspruches 1 sowie eine Vorrichtung zum Entleeren von mit Feststoffen gefüllten Fässern gemäss Oberbegriff des Anspruches 7.

Um die Aufnahmekapazität von Fässern voll auszunützen werden Feststoffe heute häufig mit Hilfe eines sogenannten "drum compactor" in Fässer gefüllt, d.h. die Feststoffe werden beim Einfüllen in die Fässer stark zusammengepresst und in verdichteter Form im Fass gespeichert. Bedingt durch die Verdichtung entsteht eine kompakte Feststoffmasse, in der die einzelnen Teile und Partikel zum Teil fest aneinander haften. Ein so bepacktes, mit einer fest zusammenhängenden Masse aus Feststoffen gefülltes Fass lässt sich nach dem Entfernen des Fassdekkels oft nicht mehr einfach mit Hilfe der Schwerkraft, durch Umdrehen des Fasses mit der Deckelseite gegen Unten entleeren. Auch hochviskose Stoffe, die sich ja ähnlich wie fest aneinander haftende Feststoffe verhalten, lassen sich oft kaum aus ihren Fässern entfernen. Ein einfaches Umdrehen der Fässer ebenso wie ein wiederholtes ruckartiges Heben des umgedrehten Fasses bleiben sowohl für Fassfüllungen mit hochviskosen Stoffen als auch mit verdichteten Feststoffen oft erfolglos. Versuche das Fass mit Hilfe eines Schneckenbohrers zu entleeren sind ebenfalls häufig erfolglos. Das Mitverbrennen der Fässer im Falle von Müllfässern ist ökologisch meist nicht sinnvoll und obendrein unwirtschaftlich, da die Fässer die Innenauskleidung der Verbrennungsöfen beschädigen können. Die Stillstandszeiten einer Verbrennungsanlage für Reparaturen und die Reparaturkosten selbst machen insbesondere bei Verbrennungsöfen für Sondermüll ein Verbrennen der Fässer unrentabel.

Aufgabe der vorliegenden Erfindung ist es daher, ein Verfahren und eine Vorrichtung zum einfachen und wirkungsvollen Entleeren von mit Feststoffen gefüllten Fässern zu Verfügung zu stellen.

Die Aufgabe wird erfüllt durch ein Verfahren gemäss den Merkmalen des Anspruches 1 und durch eine Vorrichtung gemäss den Merkmalen des Anspruches 7.

Bei dem erfindungsgemässen Verfahren wird ein von seinem Deckel befreites Fass von seinem Fassboden getrennt und die darin befindlichen Feststoffe, worunter auch hochviskose Stoffe verstanden werden, werden mit Hilfe eines in das Fass eindringenden Presskörpers aus dem Fass herausgedrückt. Der Vorteil dieses Verfahrens liegt darin, dass das Fass unabhängig von der Zusammensetzung und der Konsistenz (Verdichtung) der Feststoffe immer entleert werden kann. Lose Feststoffe fallen mehr oder weniger von selbst aus dem Fass, wenn sie von einem Presskörper aus dem Fass geschoben werden, stark verdichtete Feststoffe werden vom Presskörper in der Form eines Stopfens aus dem Fass herausgetrieben.

Vorteilhafterweise wird zum Abtrennen des Fassbodens vom Fass ein Schneidering verwendet, auf welchem das Fass mit dem Fassboden in etwa senkrecht aufgebracht wird. Auf diese Weise verteilen sich die auftretenden Schneidekräfte gleichmässig über der vom Schneidering definierten, in etwa kreisförmigen Schneidelinie.

Ein besonderer Vorteil ergibt sich, wenn eine in der Längsachse des Fasses wirkende Schneidekraft aufgebracht wird, da so nur Kräfte parallel zur Fasswand auf das Fass einwirken. Der Schneidering wirkt dann ähnlich einem Stanzwerkzeug.

Dringt der Presskörper deckelseitig in das von seinem Deckel befreite Fass, so kann das Trennen des Fassbodens vom Fass und das Entleeren des Fasses in einem Arbeitsschritt kombiniert werden. Ein weiterer Vorteil, den diese Verfahrensweise mitsichbringt, ist, dass durch die Übertragung der Schneidekraft über die Feststoffe im Fassinnneren und über den Fassboden auf den Schneidering eine Verformung des Fasses weitgehend ausgeschlossen werden kann.

Eine erfindungsgemässe Vorrichtung gemäss Anspruch 7 ermöglicht es, mit Hilfe eines Schneiderings einen Fassboden vom Fass zu trennen, wodurch im Fass befindlichen Feststoffe deckelseitig und bodenseitig zugänglich werden. Dadurch können die Feststoffe mit Hilfe eines in der Vorrichtung vorgesehenen Presskörpers und eines Anschlages aus dem Fass herausgedrückt werden. Durch die Anordnung des Schneiderings, des Anschlages und des Presskörpers auf einer Längsachse, die der Längsachse des zu positionierenden Fasses entspricht, kann das Fass für alle Arbeitsschritte am gleichen Ort in der Vorrichtung belassen werden. Während die Feststoffe aus dem Fass herausgedrückt werden, ist das Fass mit einer Fasswandkante auf dem Anschlag abgestützt. Dadurch wirken beim Herausdrükken der Feststoffe nur axiale Kräfte auf die Fasswand, was besonders vorteilhaft ist.

Der Presskörper ist vorteilhafterweise gegenüber dem Schneidering und dem Anschlag so angeordnet, dass er dekkelseitig in das Fass eindringt und das Fass bodenseitig entleert wird. Auf diese Weise kann der abgetrennte Fassboden mit den Feststoffen zusammen aus dem Fass herausgedrückt und entfernt werden ohne dass die Gefahr besteht, dass der Fassboden im Fass verkantet.

In einer besonders vorteilhaften Ausführungsform ist der Schneidering so dimensioniert, dass er innerhalb der Fasswand schneidet. Dies erleichtert das Positionieren des Fasses am Schneidering, da der Fassboden in der Regel von der überstehenden Fasswand wulstartig umfasst ist. Ebenfalls von Vorteil ist es die Schneide des Schneiderings gezackt, am besten in dreieckförmigen Zacken auszugestalten, da so die Schneidekraft zunächst nur punktuell an den Spitzen der Zacken wirkt, was das Eindringen der Schneide in den Fassboden erleichtert.

Besonders Vorteilhaft ist es, den Anschlag so auszugestalten, dass die Fasswandkante mit ihrem gesamten Umfang auf dem Anschlag aufliegt. Da so eine gleichmässige Verteilung der auf die Fasswand wirkenden Kräfte auf die ganze Fasswand erreicht wird. Als Anschlag kann z.B. ein Gitter oder eine Platte oder etwas ähnliches verwendet werden, die eine mit dem Schneidering konzentrische Öffnung aufweist. Vorzugsweise entspricht der Radius dieser Öffnung mindestens einem Aussenradius des Presskörpers, da dies ein unbehindertes Entleeren des Fasses erlaubt. Zudem kann der Presskörper problemlos durch eine solche Öffnung des Anschlags hindurch bewegt werden.

In einer besonders Vorteilhaften Ausführungsform ist der Schneidering feststehend angeordnet und der Presskörper ist in Form eines Stössels entlang der Längsachse in Richtung auf den Schneidering verschiebbar. Eine solche Ausführungsform erlaubt das Abtrennen des Fassbodens und das Herausdrücken der Feststoffe aus dem Fass in einem Arbeitsschritt.

Vorteilhafterweise ist bei einer solchen Ausführungsform der Schneidering in einer Haltevorrichtung fixiert, die zugleich den Anschlag bildet.

Neben dem in oder an einer Halteeinrichtung befestigten Schneidering kann mit Vorteil ein zusätzlicher Anschlag vorgesehen sein, der zwischen dem zu positionierenden Fass und der Halteeinrichtung angeordnet und entlang der Längsachse verschiebbar ist. Ein solcher Anschlag weist eine Öffnung auf deren Öffnungsradius grösser ist als der Aussenradius des Schneiderings und ist zwischen einer Halteposition und einer Anschlagposition verschiebbar. In der Halteposition ist der Anschlag dem Schneidering gegen das Fass hin vorgelagert, während in der Anschlagposition die Schneide des Schneiderings dem Anschlag gegen das Fass hin vorgelagert ist. Auf diese weise kann der Anschlag zugleich zum Positionieren des Fasses auf dem Schneiderring und nach dem Entleeren auch wieder zum Lösen des Fasses vom Schneidering eingesetzt werden.

Ist der Anschlag über die Halteposition hinaus in Richtung des Presskörpers verschiebbar, so kann mit seiner Hilfe die Fasswand gegen eine Anschlagplatte zusammengepresst werden. Die Anschlagplatte befindet sich dabei auf der Seite des Presskörpers dem Anschlag gegenüber und mindestens eine Fasshöhe von diesem entfernt. Zur Stabilisierung der Fasswand während des Zusammenpressens kann mit besonderem Vorteil der Presskörper innerhalb der Fasswand belassen werden, bis der Pressvorgang beendet ist.

Eine Positioniereinrichtung, die das Fass in der Vorrichtung positioniert und vorzugsweise auch das entleerte Fass wieder aus dieser entfernt, ermöglicht eine Automatisierung des Entleerens von Fässern.

Ist die Vorrichtung über einem Behälter positioniert, so können die Feststoffe in dem Behälter gesammelt werden. Eine solche Positionierung der Vorrichtung über einem Behälter bietet sich z.B. für die Entleerung von Müllfässern an, wobei die Vorrichtung beispielsweise über einer Mulde oder einem Müllbunker angeordnet ist.

Ist die ganze Vorrichtung so angeordnet, dass das Fass beim Entleeren aufrecht steht und der Presskörper seinen Arbeitshub von oben nach unten ausführt, so kann zum Entleeren des Fasses zusätzlich die Wirkung der Schwerkraft genutzt werden. Ausserdem sind dann keine zusätzlichen Halteeinrichtungen für das Fass nötig, da das Fass durch die Schwerkraft auf dem Schneidering bzw. dem Anschlag gehalten wird.

Weitere bevorzugte Ausführungsformen sind Gegenstand weiterer abhängiger Ansprüche.

Anhand der Figuren 1 und 2 wird im Folgenden die Erfindung beispielhaft erläutert. Es zeigen rein schematisch:
- Fig. 1: eine Vorrichtung zum Entleeren von mit Feststoffen gefüllten Fässern mit einem in der Vorrichtung positionierten Fass, vor dessen Positionierung auf einem Schneidering der Vorrichtung;
- Fig. 2: die Vorrichtung und das Fass aus Fig.1 mit dem auf dem Schneidering positionierten Fass;
- Fig. 3a: von der Seite eine weitere bevorzugte Ausführungsform der Vorrichtung mit einem in der Vorrichtung positionierten Fass, wobei der Anschlag in Richtung auf den Presskörper gegen eine Anschlagplatte bewegbar ist, so dass eine Fasswand in Richtung der Fasslängsachse zusammengepresst werden kann;
- Fig. 3b: die Vorrichtung aus Fig. 3a im Schnitt entlang der Linie B-B; und
- Fig. 4a bis 4e: im Längsschnitt eine dritte bevorzugte Ausführungsform der Vorrichtung mit einem in der Vorrichtung positionierten Fass in verschiedenen Abschnitten des Verfahrens.

Die Fig. 1 und 2 zeigen eine erfindungsgemässe Vorrichtung 10 mit einem Schneidering 12, einem Anschlag 14 und einem Presskörper 16. Schneidering 12, Anschlag 14 und Presskörper 16 sind in einem Traggestell 9 auf einer Längsachse 17 derart angeordnet, dass das zu positionierende Fass 18 senkrecht mit seinem Fassboden 58 nach unten in die Vorrichtung 10 eingebracht wird, wie dies in den Fig. 1 und 2 dargestellt ist. Der Schneidering 12 befindet sich dann etwa waagerecht unterhalb des Fasses 18.

Der Schneidering 12 ist in einer Halteeinrichtung 21, z.B. mit Hilfe eines Spannringes 28 befestigt. Der Schneidering 12 ragt mit seiner Schneide 22 in Richtung auf das Fass 18 über die Halteeinrichtung 21 hinaus. In der in Fig. 1 und 2 gezeigten Ausführungsform ist der Schneidering 12 zusätzlich mit seiner der Schneide 22 gegenüberliegende Kante 26 in einer Ausfräsung 30 abgestützt. Ein unmittelbar unterhalb der Ausfräsung 30 befindliches, konzentrisch zum Schneidering 12 angeordnetes Loch 34 in der Halteeinrichtung 21 weist einen Lochradius r3 auf, der gleich dem Innendradius r4 des Schneiderings 12 ist.

Wie in Fig. 2 deutlich zu erkennen, ist der Schneidering 12 so dimensioniert, dass die Schneide 22 innerhalb der Fasswand 32 schneidet. Der Aussenradius r1 des Schneiderings 12 ist also kleiner als der Fassinnenradius r2. Die Schneide 22 des Schneiderings 12 ist in Form von dreieckförmigen Zacken 24 ausgebildet.

Der Presskörper 16 ist in Form eines hydraulischen Stössels 36 ausgebildet, der eine Stösselplatte 38 aufweist. Die Stösselplatte 38 hat einen Plattenradius r5, für den gilt r5 < r2 < r3, r4. Mit Hilfe dreier hydraulischer Zylinder-Kolben Aggregate 40 ist der Stössel 36 von seiner Ruheposition A entlang der Längsachse 17 verschiebbar, wobei die Stösselplatte 38 während eines Arbeitshubes bis durch den Schneidering 12 und das Loch 34 in der Halteeinrichtung 21 bewegbar ist. Dadurch kann ein Verstopfen des Schneiderings 12 und des Loches 34 verhindert werden.

Der Anschlag 14 ist in dem in den Fig. 1 und 2 dargestellten Beispiel so ausgebildet, dass er zugleich zum Positionieren des Fasses 18 auf dem Schneidering 12 und auch zum Lösen des entleerten Fasses 18 vom Schneidering 12 einsetzbar ist. Dazu ist der Anschlag 14 in Form einer Platte 42 ausgebildet, die eine Öffnung 46 aufweist, deren Öffnungsradius r6 grösser ist als der Aussenradius r1 des Schneiderings 12. Der als Platte 42 ausgebildete Anschlag 14 ist der Halteeinrichtung 21 in Richtung auf das Fass 18 hin vorgelagert und so angeordnet, dass die Öffnung 46 und der Schneidering 12 konzentrisch sind. Die Platte 42 ist, angetrieben mittels Hydraulikzylinder 48, entlang der Längsachse 17 verschiebbar und zwar zwischen einer Anschlagposition a, bei welcher der Anschlag 14 auf der Halteeinrichtung 21 des Schneiderings 14 aufliegt (vgl. Fig. 2), und einer Halteposition b, in welcher der Anschlag 14 so von der Halteeinrichtung 21 beabstandet ist, dass er der Schneide 22 des Schneiderings 12 vorgelagert ist (vgl. Fig. 1).

In dem in Fig. 1 und 2 gezeigten Beispiel befinden sich die Hydraulikzylinder 48 unter der Halteeinrichtung 21 und sind fest mit dieser verbunden. Die zugehörigen Kolben 50 sind durch Durchlassöffnungen 52 in der Halteeinrichtung 21 geführt und mit der Platte 42 fest verbunden.

Für ein leichtes Positionieren auf der Platte 42 und um ein seitliches Verrutschen des Fasses 18 während der Bewegung der Platte 42 zu verhindern, kann auf der Platte 42 z.B. ein Hohlzylinder oder eine andere Halterung 54 mit einer zum Loch 46 konzentrischen Aufnahmeöffnung 56 angeordnet sein, wie dies in Fig. 1 mit gestrichelten Linien dargestellt ist. Die Aufnahmeöffnung 56 ist so dimensioniert, dass das Fass 18 mit Spiel hineinpasst.

Die in den Fig. 3a und 3b gezeigte Vorrichtung 10' ist im Wesentlichen gleich aufgebaut wie die in den Fig. 1 und 2 dargestellte Vorrichtung 10. Gleiche Elemente sind daher auch mit gleichen Bezugszeichen gekennzeichnet. Im Unterschied zur Vorrichtung 10 weist der Presskörper 16 in der in Fig. 3a, 3b gezeigten Vorrichtung 10' nicht nur eine Stösselplatte 38 auf, sondern zusätzlich einen die Hydraulikzylinder 40 umgebenden und mit der Stösselplatte 38 verbundenen Hüllzylinder 80. Der Hüllzylinder 80 verhindert, dass beim Endringen des Presskörpers 16 in das Fass 18 seitlich durch einen zwischen Fasswand 32 und Stösselplatte 38 bestehenden Spalt hindurchtretende Feststoffe 60 auf die dem Fass 18 abgewandten Seite der Stösselplatte 38 gelangen und die Stösselplatte 38 sowie gegebenenfalls die Hydraulik 40 verschmutzen. Dazu ist die Stösselplatte 38 entweder passgenau in den Hüllzylinder 80 eingepasst oder der Hüllzylinder 80 weist den gleichen Aussenradius r₅ auf wie die Stösselplatte 38 und ist auf der fassabgewandten Seite an die Stösselplatte 38 angesetzt. Besonders bei mit Sondermüll gefüllten Fässern ist es sehr wichtig, eine Verunreinigung der fassabgewandten Seite der Stösselplatte mit den Inhaltstoffen des Fasses zu verhindern.

Ein weiterer Unterschied zu der in den Fig. 1 und 2 dargestellten Vorrichtung 10 besteht darin, dass auf der Seite des Presskörpers 16 und dem Schneidering 12 gegenüberliegend eine Anschlagplatte 82 angeordnet ist. Der Anschlag 14 ist hydraulisch entlang der Längsachse 17 über seine Halteposition b hinaus bis gegen diese Anschlagplatte 82 in eine Pressposition c verschiebbar, wodurch die Fasswand 32 nach dem Entleeren des Fasses 18 zusammengepresst werden kann. Die Hydraulikzylinder 48 zu den den Anschlag 14 bewegenden Kolben 50 sind in diesem Beispiel auf der Seite des Presskörpers 16 angeordnet, wobei die Kolben durch Öffnungen 84 in der Anschlagplatte 82 hindurchgeführt sind. Konzentrisch zum Schneidring 12 und dem Presskörper 16 weist die Anschlagplatte 82 eine weitere Öffnung 86 zum Durchführen des Presskörpers 16 auf.

Wie in den Fig. 4a bis 4e dargestellt, ist es auch möglich die Anschlagplatte 82 auf der fassabgewandten Seite mit einem hydraulischen Zylinder-Kolben Aggregat 90 zu versehen und die Anschlagplatte 82 somit in Richtung auf den Anschlag 14 zu bewegbar zu gestalten. Auch können Anschlagplatte 82 und Anschlag 14 aufeinanderzu bewegbar ausgestaltet sein.

Das Verfahren zum entleeren eines mit Feststoffen 60, worunter auch hochviskose Stoffe verstanden werden, gefüllten Fasses 18 wird der Einfachheit halber unter Zuhilfenahme der in den Figuren dargestellten Vorrichtungen beschrieben.

Ein Fass 18, dessen Deckel bereits entfernt wurde, wird z.B. über einen Rollenantrieb 88, wie er in Fig. 3a dargestellt ist, antransportiert und mit Hilfe einer Positioniereinrichtung 92, z.B. mit einem angetriebenen, in seinem Durchmesser verstellbaren Hohlzylinder oder einem entsprechenden Robotergreifer, wie er in Fig. 4a gezeigt ist, auf dem in Halteposition b befindlichen Anschlag 14 aufgestellt. Das Fass steht dabei konzentrisch mit der Öffnung 46 des Anschlags 14 auf der Platte 42 des Anschlages 14, wobei sein Fassboden 58 nach unten gerichtet ist. Der Anschlag 14 wird nun in Anschlagposition c verschoben, wobei das Fass 18 mit seinem Fassboden 58 auf dem Schneidering 12 zu stehen kommt, wie dies in den Fig. 2 und 4b gezeigt ist. Nun wird der Stössel 36 entlang der Längsachse 17 gegen den Schneidering 12 verschoben, wie in Fig. 4b gezeigt. Der Stössel 16 dringt deckelseitig in das Fass 18 ein und presst mit seiner Stösselplatte 38 zunächst die im Fass 18 befindlichen Feststoffe 60 gegen den Fassboden 58 zusammen. Lassen sich die Feststoffe 60 nicht weiter zusammenpressen, wird die Druckkraft, die über die Stösselplatte 38 gleichmässig verteilt auf die Feststoffe 60 wirkt, voll auf den Fassboden 58 und weiter auf den Schneidering 12 übertragen. Die in Richtung auf den Schneidring, parallel zur Fasswand wirkende Druckkraft wirkt als Schneidekraft und drückt den Fassboden in die Zacken 24 des Schneiderings 12. Der Fassboden 58 wird schliesslich ähnlich wie bei einem Ausstanzverfahren vom Fass 18 getrennt.

Der Fassboden 58 kann nun mit den Feststoffen 60 aus dem Fass 18 in einem Sammelbehälter 94 unterhalb des Schneiderings 12 aufgefangen werden. Der Fassboden 58 kann aber auch mittels einer entsprechenden Transportvorrichtung 96 vorher von den Inhaltstoffen separiert und in einen separaten Behälter 98 für das Fassmaterial weitergeleitet werden. In Fig. 4b ist als Beispiel eine Transportvorrichtung 96 mit einem hydraulischen Zylinder 70 und einem zugehörigen Kolben 72 dargestellt. Am vorderen Ende des Kolbens 72 ist ein einen Flansch 78 aufweisendes tellerartiges Element 76 über ein Gelenk 74 mit dem Kolben 72 verbunden. Während des Abtrennens des Fassbodens 58 vom Fass 18 befindet sich das tellerartige Element 76 unterhalb des Schneiderings 12, um den Fassboden 58 aufzufangen, falls dieser nach dem Abtrennen herunterfällt. Hydraulisch wird der Fassboden 58 auf dem tellerartigen Element 76 bis über den Behälter 98 transportiert. Via das Gelenk 74 wird das tellerartige Element 76 über dem Behälter 98 um mindestens 90° verkippt und der Fassboden 58 von dem tellerartigen Element 76 in den Behälter fallen gelassen.

Der Presskörper 16 setzt seinen Arbeitshub fort und das Fass 18 wird mit seinem Inhalt über den Schneidering 12 nach unten gedrückt, bis es mit seiner Fasswandkante 62 am Anschlag 14 anschlägt und von diesem gegen die Druckkraft des Presskörper 16 festgehalten wird. Die Feststoffe 60 werden durch den Stössel 36 weiter nach unten geschoben und bodenseitig aus dem Fass 18 herausgedrückt und weiter durch das Loch 34 in der Halteeinrichtung 21 in den Sammelbehälter 94. Sollte der Fassboden 58 fest an den Feststoffen 60 aus dem Fass 18 haften, wird er mit den Feststoffen 60 aus dem Fass 18 herausgedrückt und kann beim Erreichen des tellerartigen Elementes 76 mit Hilfe des Flansches 78 seitlich von den Feststoffen 60 abgestreift werden.

Das Trennen des Fassbodens 58 vom Fass 18 und das Entleeren des Fasses 18 erfolgen also in einem einzigen Arbeitsschritt. Dabei werden vor dem Trennen des Fassbodens 58 vom Fass 18 losere Feststoffe 60 durch den Stössel 36 zunächst verdichtet und fallen in verdichteter Form aus dem Fass 18 oder auch lose, falls das Verdichten kein Aneinanderhaften der Feststoffteile im Fass 18 bewirkt. Stark verdichtet im Fass 18 gespeicherte Feststoffe 60 können dagegen in der Regel kaum weiter verdichtet werden und werden ähnlich einem Stopfen aus dem Fass herausgedrückt.

Nach dem Entleeren wird der Anschlag 14 wieder in Halteposition zurück verschoben, wobei das mit seiner Fasswandkante 62 auf dem Anschlag 14 ruhende Fass 18 über den Schneidering 12 hinaus nach oben geschoben und vom Schneidering 12 gelöst wird.

In der in den Fig. 1 und 2 dargestellte Ausführungsform der Vorrichtung 10 wird nun das leere Fass 18 z.B. mittels einer Positioniereinrichtung 92, wie in Fig. 4a gezeigt, oder einer Wegnahmeeinrichtung vom Anschlag 14 entfernt und z.B. in einem Sammelbehälter 96 entsorgt.

In den in den Fig. 3a, 3b und 4a bis 4e dargestellten Vorrichtungen 10', 10'' wird anschliessend an das Entleeren des Fasses 18 die zylindrische Fasswand 38 in Richtung der Längsachse 17 zusammengepresst. Dazu ist entweder der Anschlag 14 hydraulisch auf das Anschlagbrett 82 bewegbar, wie in Fig. 3a oder das Anschlagbrett 82 ist hydraulisch auf den Anschlag 14 zu bewegbar, wie in den Fig.4a bis 4e gezeigt. Zur Stabilisierung bleibt der Presskörper 16 mit seinem Hüllzylinder 88 während des Zusammenpressens der Fasswand 58 im Zentrum derselben, wie dies Fig. 4c zu entnehmen ist. Die zusammengepresste Fasswand 32' kann schliesslich mittels einer entsprechenden Einrichtung 100, wie sie in Fig. 4d dargestellt ist, aus der Vorrichtung 10', 10'' entfernt und z.B. ebenfalls in den Behälter 98 für das Fassmaterial verbracht werden.

Schliesslich kann ein neues mit Feststoffen 60 gefülltes Fass 18 positioniert werden und das Verfahren von neuem beginnen.

Satt einer Schneidekraft, die allein in Form einer parallel zu den Fasswand wirkenden Druckkraft aufgebracht wird, ist es auch denkbar, dass der Schneidering zusätzlich in eine schnelle Rotation versetzt wird, so dass Scherkräfte auftreten und das Trennen des Fassbodens 58 vom Fass 18 weniger einem Ausstanzen als einem Schneiden gleich kommt.

Die Vorrichtung 10, 10', 10'' kann mit Ihrer Längsachse 17 natürlich auch horizontal oder nach unten geneigt angeordnet werden. Eine Neigung nach oben oder gar Spiegelverkehrt ist zwar ebenso denkbar. Jedoch muss bei diesen Ausführungsformen ein besondere Halteeinrichtung zum Halten des Fasses 18 vorgesehen werden, da es nicht durch die Schwerkraft auf der Schneide 22 des Schneiderings 12 gehalten wird.

Statt des verschiebbaren Anschlags 14 kann beispielsweise auch die Halteeinrichtung 21 des Schneiderings 12 als Anschlag 14 vorgesehen sein. Der Anschlag 14 und die Anschlagplatte 82 können statt als Platte auch als Gitter oder in Form einer z.B. durch Balken gebildeten Verstrebung realisiert sein.

Auch ein Verschieben des Schneiderings 12 und des Anschlages 14 zusammen mit dem Fass 18 gegen einen Presskörper 16 ist denkbar und würde zum selben Ziel führen. Ebenso ein Aufeinanderzubewegen der Elemente 12, 14, und 16/36.

Der Presskörper 16/36 kann auch bodenseitig in das Fass 18 hineingetrieben werden und die Feststoffe 60 können deckelseitig herausgedrückt werden. Der Fassboden 58 muss dann allerdings gegebenenfalls in einem separaten Arbeitsschritt entfernt oder auch mit den Feststoffen 60 durch das Fass 18 hindurchgedrückt werden.

Selbst ein Halten des Fasses 18 während des Arbeitshubes des Presskörpers durch andere Mittel als durch den Anschlag 14 ist vorstellbar, solange die Kräfte zum Halten des Fasses nicht grösser sind als der Verformungswiderstand der Fasswand 32. Dies dürfte aber für Fässer mit verdichteten Inhaltsstoffen und aus herkömmlichen Fassmaterialien selten Fall sein.

## Patentansprüche

1. Verfahren zum Entleeren eines mit Feststoffen gefüllten Fasses, welches von seinem Fassdeckel befreit wurde, **dadurch gekennzeichnet, dass** der Fassboden vom Fass getrennt wird und die Feststoffe mit Hilfe eines deckelseitig, bzw. bodenseitig in das Fass eindringenden Presskörpers bodenseitig, bzw deckelseitig aus dem Fass herausgedrückt werden.

2. Verfahren nach Anspruch 1, **dadurch gekennzeichnet, dass** das Trennen des Fassbodens vom Fass mit Hilfe eines Schneiderings erfolgt, auf welchem das Fass mit dem Fassboden in etwa senkrecht positioniert wird, wobei der Schneidering vorzugsweise eine Position waagerecht unter dem Fass einnimmt.

3. Verfahren nach Anspruch 2, **dadurch gekennzeichnet, dass** als Schneidekraft zum Trennen des Fassbodens vom Fass eine in Richtung der Längsachse des Fasses wirkende Druckkraft auf den Schneidering aufgebracht wird, und zwar vorzugsweise mittels des Presskörpers via die Feststoffe im Fass und via den Fassboden.

4. Verfahren nach einem der Ansprüche 1 bis 3, **dadurch gekennzeichnet, dass** der Presskörper deckelseitig in das Fass eindringt und die Feststoffe bodenseitig aus dem Fass herausgedrückt werden und, dass das Trennen des Fassbodens vom Fass und das Herausdrükken der Feststoffe insbesondere in einem Arbeitsschritt erfolgen.

5. Verfahren nach Anspruch 4, **dadurch gekennzeichnet, dass** das Fass während des Herausdrückens der Feststoffe mit einer Fasswandkante an einem Anschlag abgestützt wird.

6. Verfahren nach einem der vorherigen Ansprüche, **dadurch gekennzeichnet, dass** eine Fasswand des Fasses in Richtung einer Fasslängsachse zusammengepresst wird, wobei der Presskörper während des Zusammenpressens vorzugsweise stabilisierend im Zentrum der Fasswand verbleibt.

7. Vorrichtung zum Entleeren eines mit Feststoffen (60) gefüllten Fasses (18), welches von seinem Fassdeckel befreit ist, **dadurch gekennzeichnet, dass** auf einer Längsachse, die der Längsachse (17) des in der Vorrichtung (10) zu positionierenden Fasses (18) entspricht, ein Schneidering (12) zum Trennen des Fassbodens (58) vom Fass (18), ein deckelseitig, bzw bodenseitig in das Fass eindringender Presskörper (16) zum Herausdrücken der Feststoffe (60) bodenseitig, bzw deckelseitig aus dem Fass (18) und ein Anschlag (14) zum Abstützen einer Fasswandkante (62) des Fasses (18) während des Herausdrückens der Feststoffe (60) aus dem Fass (18) angeordnet sind, wobei der Anschlag (14) und der Presskörper (16) so angeordnet sind, dass das zu positionierende Fass (18) zwischen diesen einbringbar ist, und wobei der Anschlag (14) und/oder der Presskörper (16) entlang der Längsachse (17) verschiebbar ist.

8. Vorrichtung nach Anspruch 7, **dadurch gekennzeichnet, dass** der Presskörper (16) gegenüber dem Schneidering (12) und dem Anschlag (14) so angeordnet ist, dass er bei Ausführung eines Arbeitshubes deckelseitig in das Fass (18) eindringt und die Feststoffe (60) bodenseitig aus dem Fass (18) herausdrückt.

9. Vorrichtung nach Anspruch 7 oder 8, **dadurch gekennzeichnet, dass** der Schneidering (12) so dimensioniert ist, dass er den Fassboden (58) innerhalb der Fasswand (32) schneidet, und dass seine Schneide (22) vorzugsweise gezackt ist, insbesondere in Form von dreieckförmigen Zacken (24).

10. Vorrichtung nach einem der Ansprüche 7 bis 9, **dadurch gekennzeichnet, dass** der Anschlag (14) so ausgebildet ist, vorzugsweise in Form eines Gitters oder einer Platte, dass er die Fasswandkante (62) auf ihrem gesamten Umfang abstützt, und dass er eine in etwa konzentrisch zu dem Schneidering (12) angeordnete, kreisförmige Öffnung (34) aufweist, deren Öffnungsradius (r₃) höchstens so gross ist wie ein Fassinnenradius (r₂) und vorzugsweise mindestens so gross wie ein Presskörperradius (r₅).

11. Vorrichtung nach einem der Ansprüche 7 bis 10, **dadurch gekennzeichnet, dass** der Schneidering (12) feststehend angeordnet und vorzugsweise in einer Halteeinrichtung (21) befestigt ist, und dass der Presskörper (16) in Form eines Stössels (36) ausgebildet ist, der vorzugsweise eine Stösselplatte (38) aufweist, und auf den Schneidering (12) zu verschiebbar ist, wobei die Bewegungsamplitude mindestens einer Fasshöhe entspricht.

12. Vorrichtung nach Anspruch 11, **dadurch gekennzeichnet, dass** die Halteeinrichtung (21) ein Körper, vorzugsweise in Form eines Gitters oder einer Platte, mit einem in etwa kreisförmigen Loch (46) ist, wobei der Schneidering (12) konzentrisch in oder über dem Loch (46) befestigt ist, und dass die Halteeinrichtung (21) insbesondere den Anschlag (14) bildet.

13. Vorrichtung nach Anspruch 11 oder 12, **dadurch gekennzeichnet, dass** die Stösselplatte (38) mit einem Hüllzylinder (88) derart verbunden ist, dass keine Inhaltsstoffe aus dem Fass (18) auf die fassabgewandte Seite der Stösselplatte (38) gelangen können.

14. Vorrichtung nach einem der Ansprüche 11 bis 13, **dadurch gekennzeichnet, dass** der Stössel (36) einen Stösselradius (r₅) aufweist, der kleiner ist als ein Innenradius (r₄) des Schneiderings (12), und dessen Bewegungsamplitude bei einem Arbeitshub von einer Ruheposition (A) des Stössels (36) vorzugsweise bis durch den Schneidering (12) und durch die Öffnung (34) bzw. das Loch (46) des Anschlags (14, 21) reicht.

15. Vorrichtung nach einem der Ansprüche 7 bis 11, 13 oder 14, **dadurch gekennzeichnet, dass** zum Positionieren des Fasses (18) auf dem Schneidering (12) und zum Lösen des Fasses (18) vom Schneidering (12) nach dem Entleeren des Fasses (18) der Anschlag (14) zwischen dem zu positionierenden Fass (18) und der Halteeinrichtung (21) des Schneiderings (12) angeordnet und entlang der Längsachse (17) verschiebbar ist, und zwar zwischen einer Anschlagposition (c), bei welcher die Schneide (22) des Schneiderings (12) den Anschlag (14) in Richtung auf das Fass (18) hin überragt und der Anschlag (14) vorzugsweise auf der Halteeinrichtung (21) des Schneiderings (12) aufliegt, und einer Halteposition (b), in welcher der Anschlag (14) so von der Halteeinrichtung (21) beabstandet ist, dass er in Richtung auf das Fass hin die Schneide (22) des Schneiderings (12) überragt.

16. Vorrichtung nach Anspruch 15, **dadurch gekennzeichnet, dass** in Höhe einer Ruheposition (A) des Presskörpers (16) eine Anschlagplatte (82) angeordnet ist und, dass Anschlag (14) oder Anschlagplatte (82) derart bewegbar sind, dass eine zwischen Anschlag (14) und Anschlagplatte (82) befindliche Fasswand (32) zusammengepresst werden kann.

17. Vorrichtung nach einem der Ansprüche 7 bis 16, **dadurch gekennzeichnet, dass** sie zum Positionieren des Fasses (18) oberhalb des Schneiderings (12) eine Positioniereinrichtung (92) aufweist.

18. Vorrichtung nach einem der Ansprüche 7 bis 17, **dadurch gekennzeichnet, dass** die Vorrichtung (10, 10', 10'') so über einem Behälter (94) angeordnet ist, dass die aus dem Fass (18) herausgedrückten Feststoffe (60) in den Behälter (94) gelangen.

## Claims

1. Method for emptying a drum which is filled with solids and has been freed from its drum lid, **characterized in that** the drum base is separated from the drum and the solids are forced out of the drum at the bottom end or at the lid end with the aid of a pressing body that penetrates into the drum at the lid end or at the bottom end, respectively.

2. Method according to Claim 1, **characterized in that** the drum base is separated from the drum with the aid of a cutting ring on which the drum is positioned approximately vertically on its drum base, the cutting ring preferably occupying a position horizontally underneath the drum.

3. Method according to Claim 2, **characterized in that** a pressure acting in the direction of the longitudinal axis of the drum is applied to the cutting ring as the cutting force for separating the drum base from the drum, this force preferably being applied by means of the pressing body via the solids in the drum and via the drum base.

4. Method according to one of Claims 1 to 3, **characterized in that** the pressing body penetrates into the drum at the lid end and the solids are forced out of the drum at the bottom end, and **in that** the separation of the drum base from the drum and the forcing out of the solids takes place, in particular, in one working step.

5. Method according to Claim 4, **characterized in that** the drum is supported by a drum wall edge against a stop while the solids are being forced out.

6. Method according to one of the preceding claims, **characterized in that** a wall of the drum is compressed in the direction of a longitudinal axis of the drum, the pressing body preferably remaining in the centre of the drum wall to perform a stabilizing function during the compression process.

7. Apparatus for emptying a drum (18) which is filled with solids (60) and has been freed from its drum lid, **characterized in that** a cutting ring (12) for separating the drum base (58) from the drum (18), a pressing body (16) that penetrates into the drum at the lid end or at the bottom end for forcing the solids (60) out of the drum (18) at the bottom end or at the lid end, respectively, and a stop (14) for supporting a drum wall edge (62) of the drum (18) while the solids (60) are being forced out of the drum (18) are arranged on a longitudinal axis corresponding to the longitudinal axis (17) of the drum (18) to be positioned in the apparatus (10), the stop (14) and the pressing body (16) being arranged in such a way that the drum (18) to be positioned can be introduced between them, and the stop (14) and/or the pressing body (16) being displaceable along the longitudinal axis (17).

8. Apparatus according to Claim 7, **characterized in that** the pressing body (16) is arranged in such a way relative to the cutting ring (12) and the stop (14) that it penetrates into the drum (18) at the lid end during the performance of a working stroke and forces the solids (60) out of the drum (18) at the bottom end.

9. Apparatus according to Claim 7 or 8, **characterized in that** the cutting ring (12) is dimensioned in such a way that it cuts the drum base (58) within the drum wall (32), and **in that** its cutter (22) is preferably toothed, in particular in the form of triangular teeth (24).

10. Apparatus according to one of Claims 7 to 9, **characterized in that** the stop (14) is designed in such a way, preferably in the form of a grid or a plate, that it supports the drum wall edge (62) over its entire circumference, and **in that** it has a circular aperture (34) which is arranged approximately concentrically with respect to the cutting ring (12) and the aperture radius (r₃) of which is no larger than an internal radius (r₂) of the drum and preferably at least as great as a radius (r₅) of the pressing body.

11. Apparatus according to one of Claims 7 to 10, **characterized in that** the cutting ring (12) is arranged in a fixed manner and is preferably secured in a holding device (21), and **in that** the pressing body (16) is in the form of a ram (36) which preferably has a ram plate (38) and can be displaced towards the cutting ring (12), the amplitude of motion corresponding to at least one times the drum height.

12. Apparatus according to Claim 11, **characterized in that** the holding device (21) is a body, preferably in the form of a grid or a plate, with an approximately circular hole (46), the cutting ring (12) being secured concentrically in or above the hole (46), and **in that** the holding device (21) forms the stop (14) in particular.

13. Apparatus according to Claim 11 or 12, **characterized in that** the ram plate (38) is connected to a jacket cylinder (88) in such a way that none of the contents of the drum (18) can reach the side of the ram plate (38) opposite the drum.

14. Apparatus according to one of Claims 11 to 13, **characterized in that** the ram (36) has a ram radius (r5) which is smaller than an internal radius (r4) of the cutting ring (12) and the amplitude of motion of which during a working stroke extends from a rest position (A) of the ram (36) and preferably through the cutting ring (12) and the aperture (34) or hole (46) in the stop (14, 21).

15. Apparatus according to one of Claims 7 to 11, 13 or 14, **characterized in that**, for the purpose of positioning the drum (18) on the cutting ring (12) and to release the drum (18) from the cutting ring (12) after emptying the drum (18), the stop (14) is arranged between the drum (18) to be positioned and the holding device (21) of the cutting ring (12) and is displaceable along the longitudinal axis (17), more specifically between a stop position (c) in which the cutter (22) of the cutting ring (12) projects beyond the stop (14) in the direction of the drum (18) and the stop (14) preferably rests on the holding device (21) of the cutting ring (12), and a holding position (b), in which the stop (14) is spaced apart from the holding device (21) in such a way that it projects beyond the cutter (22) of the cutting ring (12) in the direction of the drum.

16. Apparatus according to Claim 15, **characterized in that** a stop plate (82) is arranged at the level of a rest position (A) of the pressing body (16) and **in that** the stop (14) or stop plate (82) can be moved in such a way that a drum wall (32) can be compressed between the stop (14) and the stop plate (82).

17. Apparatus according to one of Claims 7 to 16, **characterized in that** it has a positioning device (92) for positioning the drum (18) above the cutting ring (12).

18. Apparatus according to one of Claims 7 to 17, **characterized in that** the apparatus (10, 10', 10") is arranged in such a way above a container (94) that the solids (60) forced out of the drum (18) enter the container (94).

## Revendications

1. Procédé pour vider un fût rempli de solides, lequel a été libéré de son couvercle de fût, **caractérisé en ce que** le fond de fût est séparé du fût et les solides sont expulsés du côté fond ou du côté couvercle hors du fût, à l'aide d'un corps presseur pénétrant dans le fût du côté couvercle ou du côté fond.

2. Procédé selon la revendication 1, **caractérisé en ce que** la séparation du fond de fût du fût s'opère à l'aide d'un anneau coupant sur lequel le fût avec le fond de fût est positionné à peu près verticalement, l'anneau coupant adoptant de préférence une position horizontale sous le fût.

3. Procédé selon la revendication 2, **caractérisé en ce qu'**une force de pression agissant dans la direction de l'axe longitudinal du fût est appliquée sur l'anneau coupant en tant que force de coupe pour séparer le fond de fût du fût et ce de préférence au moyen du corps presseur, via les solides dans le fût et via le fond de fût.

4. Procédé selon l'une des revendications 1 à 3, **caractérisé en ce que** le corps presseur pénètre du côté couvercle dans le fût et les solides sont expulsés du côté fond hors du fût, et que la séparation du fond de fût du fût et l'expulsion des solides s'opèrent en particulier en une étape de travail.

5. Procédé selon la revendication 4, **caractérisé en ce que** pendant l'expulsion des solides, le fût prend appui sur une butée par un bord de paroi de fût.

6. Procédé selon l'une des revendications précédentes, **caractérisé en ce qu'**une paroi du fût est comprimée dans la direction d'un axe longitudinal du fût, le corps presseur demeurant de préférence au centre de la paroi de fût, pendant la compression, avec un effet de stabilisation.

7. Dispositif pour vider un fût (18) rempli de solides (60), lequel est libéré de son couvercle de fût, **caractérisé en ce que** sont disposés sur un axe longitudinal, qui correspond à l'axe longitudinal (17) du fût (18) à positionner dans le dispositif (10), un anneau coupant (12) pour séparer le fond de fût (58) du fût (18), un corps presseur (16) pénétrant dans le fût du côté couvercle ou du côté fond pour expulser les solides (60) hors du fût (18) du côté fond ou du côté couvercle et une butée (14) pour l'appui d'un bord de paroi de fût (62) du fût (18) pendant l'expulsion des solides (60) hors du fût (18), la butée (14) et le corps presseur (16) étant disposés de manière telle que le fût (18) à positionner peut être mis en place entre ceux-ci, et la butée (14) et/ou le corps presseur (16) étant capables de translation le long de l'axe longitudinal (17).

8. Dispositif selon la revendication 7, **caractérisé en ce que** le corps presseur (16) est disposé de manière telle, par rapport à l'anneau coupant (12) et à la butée (14), que lors de l'exécution d'une course de travail il pénètre dans le fût (18) du côté couvercle et expulse les solides (60) hors du fût (18) du côté fond.

9. Dispositif selon la revendication 7 ou 8, **caractérisé en ce que** l'anneau coupant (12) est dimensionné de manière telle qu'il coupe le fond de fût (58) à l'intérieur de la paroi de fût (32) et que sa lame (22) est de préférence dentée, en particulier sous la forme de dents (24) triangulaires.

10. Dispositif selon l'une des revendications 7 à 9, **caractérisé en ce que** la butée (14) est réalisée de manière telle, de préférence sous forme d'une grille ou d'une plaque, que le bord de paroi de fût (62) est supporté sur son pourtour total, et qu'elle présente une ouverture (34) circulaire disposée sensiblement concentriquement à l'anneau coupant (12), dont le rayon d'ouverture (r₃) est au plus égal à un rayon interne de fût (r₂) et de préférence au moins égal à un rayon (r₅) du corps presseur.

11. Dispositif selon l'une des revendications 7 à 10, **caractérisé en ce que** l'anneau coupant (12) est disposé immobile et est de préférence fixé dans un dispositif de maintien (21), et que le corps presseur (16) est conçu en forme de piston (36), qui de préférence présente une plaque de piston (38), et est capable de translation vers l'anneau coupant (12), l'amplitude de déplacement correspondant au moins à une hauteur de fût.

12. Dispositif selon la revendication 11, **caractérisé en ce que** le dispositif de maintien (21) est un corps, de préférence sous forme d'une grille ou d'une plaque, comportant un trou (46) sensiblement circulaire, l'anneau coupant (12) étant fixé concentriquement dans ou au-dessus du trou (46), et que le dispositif de maintien (21) constitue en particulier la butée (14).

13. Dispositif selon la revendication 11 ou 12, **caractérisé en ce que** la plaque de piston (38) est reliée de manière telle à un cylindre d'enveloppe (88) qu'aucun solide ne peut parvenir hors du fût (18) sur le côté de la plaque de piston (38) éloigné du fût.

14. Dispositif selon l'une des revendications 11 à 13, **caractérisé en ce que** le piston (36) présente un rayon de piston (r₅) qui est inférieur à un rayon intérieur (r₄) de l'anneau coupant (12) et dont l'amplitude de déplacement pour une course de travail à partir d'une position de repos (A) du piston (36) s'étend de préférence jusqu'à travers l'anneau coupant (12) et à travers l'ouverture (34) ou le trou (46) de la butée (14, 21).

15. Dispositif selon l'une revendications 7 à 11, 13 ou 14, **caractérisé en ce que** pour positionner le fût (18) sur l'anneau coupant (12) et pour détacher le fût (18) de l'anneau coupant (12) après vidage du fût (18), la butée (14) est disposée entre le fût (18) à positionner et le dispositif de maintien (21) de l'anneau coupant (12) et est capable de translation le long de l'axe longitudinal (17), et ce entre une position de butée (c) dans laquelle la lame (22) de l'anneau coupant (12) dépasse la butée (14) en direction du fût (18) et la butée (14) repose de préférence sur le dispositif de maintien (21) de l'anneau coupant (12), et une position de maintien (b) dans laquelle la butée (14) est écartée du dispositif de maintien (21) de manière telle qu'elle dépasse la lame (22) de l'anneau coupant (12) en direction du fût.

16. Dispositif selon la revendication 15, **caractérisé en ce qu'**une plaque de butée (82) est disposée à la hauteur d'une position de repos (A) du corps presseur (16) et que la butée (14) ou plaque de butée (82) est mobile de manière telle qu'une paroi de fût (32) située entre la butée (14) et la plaque de butée (82) peut être comprimée.

17. Dispositif selon l'une des revendications 7 à 16, **caractérisé en ce qu'**il comporte un dispositif de positionnement (92) pour positionner le fût (18) au-dessus de l'anneau coupant (12).

18. Dispositif selon l'une des revendications 7 à 17, **caractérisé en ce que** le dispositif (10, 10', 10") est disposé de manière telle au-dessus d'un conteneur (94) que les solides (60) expulsés hors du fût (18) parviennent dans le conteneur (94).
